# EUROPÄISCHE PATENTSCHRIFT

(11) **EP 1 961 357 B1**
(45) Veröffentlichungstag und Bekanntmachung des Hinweises auf die Patenterteilung: **26.05.2010**
(21) Anmeldenummer: 08100256.0
(22) Anmeldetag: 09.01.2008
(51) Int. Cl.: A47L 9/16

(54) **Staubsauger mit entnehmbarem Staubsammelbehälter**
Vacuum cleaner with removable dust container
Aspirateur doté d'un récipient de collecte de poussière amovible

(30) Priorität: 23.02.2007 DE 102007008915
(43) Veröffentlichungstag der Anmeldung: 27.08.2008
(73) Patentinhaber: BSH Bosch und Siemens Hausgeräte GmbH, 81739 München (DE)
(72) Erfinder: Hamm, Silvio, 98617, Sülzfeld (DE); Kleinhenz, Albert, 97659, Schönau (DE); Schwalme, Georg, 91413, Neustadt/Aisch (DE); Storath, Martin, 97464, Niederwerrn /Ortst. Oberwerrn (DE)

(56) Entgegenhaltungen:
- EP-A- 1 656 871
- WO-A-01/87131
- WO-A-2007/036529
- DE-A1-102005 027 688

## Beschreibung

### Hintergrund der Erfindung

Die vorliegende Erfindung betrifft einen Staubsauger mit einem entnehmbaren Staubsammelbehälter gemäß dem Oberbegriff des Anspruchs 1.

### Stand der Technik

Aus dem Stand der Technik ist ein unter der Bezeichnung "Siemens VSX32510" vertriebener und in der WO 2007/036529 A1 beschriebener Staubsauger bekannt, der nach dem Fliehkraftprinzip arbeitet und ein Unterteil, einen entnehmbaren Staubsammelbehälter und einen Fliehkraftabscheider umfasst. Im Betrieb ist der Staubsammelbehälter im Unterteil des Staubsaugers verankert und wird von dem Fliehkraftabscheider abgedeckt, so dass er von außen unzugänglich ist. Der Fliehkraftabscheider ist an dem Unterteil schwenkbar angeordnet und beim Betrieb durch ein Rastelement in der Stellung, in der er den Staubsammelbehälter bedeckt, am Staubsammelbehälter gehalten. Zum Leeren des Staubsammelbehälters löst der Benutzer zunächst mittels eines Bedienelements die Befestigung des Fliehkraftabscheiders an dem Staubsammelbehälter, schwenkt den Fliehkraftabscheider in eine geöffnete Stellung, in der der Staubsammelbehälter zugänglich ist, löst mittels eines weiteren Bedienelements die Verankerung des Staubsammelbehälters am Unterteil und entnimmt dann schließlich den Staubsammelbehälter mit Hilfe eines am Staubsammelbehälter angebrachten Griffs. Der Staubsammelbehälter selbst ist mit einer Bodenklappe ausgestattet, die mit Hilfe eines Bedienelements in der Nähe des Griffs geöffnet werden kann, um den Staubsammelbehälter zu entleeren.

Weiter ist aus dem Stand der Technik die EP 1 656 871 A2 bekannt, welche einen Staubsauger mit einem entnehmbaren Staubsammelbehälter, der mittels eines Verriegelungselements an dem Unterteil des Staubsaugers lösbar verankert werden kann, und mit einem Fliehkraftabscheider, durch den der Staub aus der staubbeladenen Luft in den Staubsammelbehälter abscheidbar ist, offenbart, wobei der Fliehkraftabscheider zur Entnahme des Staubbehälters bewegbar ist, wobei das Verriegelungselement so ausgebildet und an dem Staubsauger angeordnet ist, dass es vom Fliehkraftabscheider betätigt werden kann.

### Der Erfindung zugrunde liegende Aufgabe

Bei den bekannten Staubsaugern kann einerseits nachteilig sein, dass mehrere Elemente des Staubsaugers vom Benutzer betätigt werden müssen, bis er den Staubsammelbehälter zum Entleeren aus dem Staubsauger entfernen kann. Dies kann die Bedienung erschweren; außerdem erfordert es eine aufwändige Konstruktion des Staubsaugers mit mehreren Bedienelementen, was die Herstellung verteuern kann. Anderseits kann nachteilig sein, dass eine solche Anordnung lediglich den Fliehkraftabscheider mit dem Staubsammelbehälter verriegelt. Diese Verbindung kann eine unzureichende Stabilität aufweisen, wenn der Staubsauger an dem Handgriff des Staubbehälters getragen wird.

Der Erfindung liegt deshalb die Aufgabe zugrunde, einen verbesserten Staubsauger mit entnehmbarem Staubsammelbehälter zur Verfügung zu stellen, der einfach zu handhaben und preiswert herzustellen ist. Weiter soll eine zuverlässige und stabile Verbindung zwischen dem Staubbehälter und dem Gehäuse hergestellt werden.

### Erfindungsgemäße Lösung

Zur Lösung der Aufgabe lehrt die vorliegende Erfindung einen Staubsauger mit den Merkmalen des Anspruchs 1.

Durch die Erfindung kann vorteilhafterweise erreicht werden, dass durch Bewegen des Fliehkraftabscheiders gleichzeitig das Verriegelungselement, das den Staubsammelbehälter lösbar an dem Unterteil des Staubsaugers verankert, betätigt wird. Dadurch muss der Benutzer nicht mehr selbst das Verriegelungselement lösen, um den Staubsammelbehälter entfernen zu können. Dies kann die Handhabung des Staubsaugers erleichtern. Außerdem kann es die Konstruktion des Staubsaugers vereinfachen, weil auf ein Bedienelement verzichtet werden kann.

### Bevorzugte Ausgestaltungen der Erfindung

Vorteilhafte Aus- und Weiterbildungen, welche einzeln oder in Kombination miteinander eingesetzt werden können, sind Gegenstand der abhängigen Ansprüche.

In einer bevorzugten Ausführung der Erfindung ist das Verriegelungselement an dem Staubsammelbehälter angeordnet. Dies kann eine besonders einfache Konstruktion des Verriegelungselements ermöglichen, vorzugsweise mit einem Betätigungsabschnitt auf der Seite des Staubsammelbehälters, auf der der Fliehkraftabscheider beim Betrieb an dem Staubsammelbehälter angrenzt, und einem Verriegelungsabschnitt auf der Seite des Staubsammelbehälters, mit der der Staubsammelbehälter im Betrieb an das Unterteil des Staubsaugers angrenzt. Es sind aber auch Ausführungen der Erfindung denkbar, bei denen das Verriegelungselement an dem Fliehkraftabscheider, dem Unterteil oder einem anderen Teil des Staubsaugers angeordnet ist. Das bevorzugte Verriegelungselement ist ein langgestreckter Bolzen, der besonders vorzugsweise in einer Führung im Staubsammelbehälter gelagert ist. Das Verriegelungselement wird vorzugsweise in der Weise von dem Fliehkraftabscheider betätigt, dass er das Verriegelungselement in eine Richtung vom Fliehkraftabscheider weg verschiebt. Zum Betätigen des Verriegelungselements ist auch der Fliehkraftabscheider vorzugsweise auf seiner Außenseite mit einem Betätigungsabschnitt ausgestattet..

Der bevorzugte Fliehkraftabscheider ist zwischen einer Betriebsstellung und einer Entnahmestellung, in der der Sammelbehälter von außen zugänglich ist, bewegbar. Die Betriebsstellung des Fliehkraftabscheiders ist die Stellung, in der er bezüglich der anderen Komponenten des Staubsaugers so angeordnet ist, dass der Staubsauger betrieben werden kann. In der Betriebsstellung ist der Staubsammelbehälter vorzugsweise nicht von außen zugänglich. In der Entnahmestellung kann der Anwender den Staubsammelbehälter aus dem Staubsauger entnehmen, um ihn zu leeren und/oder zu reinigen, Filter auszutauschen oder ähnliche Tätigkeiten auszuführen. Es ist ein erreichbarer Vorteil dieser Ausführung der Erfindung, dass der Anwender an dem zunächst betriebsbereiten Staubsauger einfach durch Bewegen des Fliehkraftabscheiders den Staubsammelbehälter zur Entnahme bereit machen kann. Der Fliehkraftabscheider ist vorzugsweise zwischen der Betriebsstellung und der Entnahmestellung schwenkbar. Hierzu ist er besonders vorzugsweise durch ein Scharnier am Unterteil des Staubsaugers angebracht.

In seiner Betriebsstellung kann der Fliehkraftabscheider das Verriegelungselement vorzugsweise in eine Verriegelungsstellung bringen, in der es den Staubsammelbehälter an dem Unterteil des Staubsaugers verankert. Auf diese Weise ist erreichbar, dass der Staubsammelbehälter durch Bewegen, vorzugsweise Schwenken, des Fliehkraftabscheiders in die Betriebsstellung ohne weiteres Zutun des Benutzers im Unterteil verankert werden kann, um einen ordnungsgemäßen Betrieb des Staubsaugers zu ermöglichen.

Ein bevorzugter Staubsauger umfasst außerdem eine Rückstelleinrichtung, um das Verriegelungselement von der Verriegelungsstellung in eine Entriegelungsstellung zu bringen, wenn das Verriegelungselement nicht von dem Fliehkraftabscheider betätigt wird. Es ist ein erreichbarer Vorteil dieser Ausführung der Erfindung, dass der Staubsaugerbehälter ohne weiteres Zutun des Benutzers zur Entnahme freigegeben werden kann, wenn der Fliehkraftabscheider aus der Betriebsstellung in die Entnahmestellung bewegt wird. Die Rückstelleinrichtung spannt das Verriegelungselement vorzugsweise in die Entriegelungsstellung vor. Sie umfasst vorzugsweise eine Feder, besonders vorzugsweise eine Spiralfeder. Die Rückstelleinrichtung ist vorzugsweise an dem Staubsammelbehälter angeordnet, besonders vorzugsweise zusammen mit dem Verriegelungselement. Es sind aber auch Ausführungen der Erfindung denkbar, bei denen die Rückstelleinrichtung alleine oder zusammen mit dem Verriegelungselement an dem Fliehkraftabscheider, dem Unterteil oder einer anderen Komponente des Staubsaugers angeordnet ist.

In einer bevorzugten Ausführung umfasst der Staubsauger eine Halteeinrichtung, um den Fliehkraftabscheider in der Betriebsstellung lösbar festzuhalten. Die Halteeinrichtung kann vorteilhafterweise den Fliehkraftabscheider in der Betriebsstellung halten, in der er das Verankerungselement betätigt, um den Staubsammelbehälter im Unterteil zu verankern. Vorzugsweise hält die Halteeinrichtung den Fliehkraftabscheider in der Betriebsstellung am Staubsammelbehälter fest. Hierdurch ist vorteilhafterweise erreichbar, dass der Fliehkraftabscheider am Staubsammelbehälter in seiner Betriebsstellung gehalten wird und der Staubsammelbehälter wiederum durch das vom Fliehkraftverstärker in der Betriebsstellung betätigte Verankerungselement im Unterteil verankert ist. Eine bevorzugte Halteeinrichtung ist eine Rasteinrichtung. In einer Ausführung der Erfindung umfasst sie einen am Fliehkraftabscheider angeordneten Vorsprung, der in eine Hinterschneidung am Staubsammelbehälter eingreifen kann. Der Staubsammelbehälter ist vorzugsweise mit einem Freigabeelement ausgestattet, das von dem Benutzer betätigbar ist, vorzugsweise durch Niederdrücken, um den Fliehkraftabscheider aus der Betriebsstellung zu lösen, vorzugsweise durch Lösen der Rastverbindung, damit er in die Entnahmestellung bewegt werden kann.

Ein bevorzugter Staubsammelbehälter ist mit einem Griff ausgestattet, mit Hilfe dessen er aus dem Staubsauger entnommen werden kann. Durch den Griff kann die Entnahme des Staubsammelbehälters vorteilhaft erleichtert werden. Dadurch, dass der Staubsammelbehälter im Betrieb an dem Unterteil des Staubsaugers fixiert ist, kann in einer bevorzugten Ausführung des Staubsammelbehälters ein Entnahmegriff des Staubsammelbehälters so ausgebildet sein, dass er gleichzeitig als Griff für den gesamten Staubsauger dient. Es ist erreichbar, dass aufgrund der Verbindung von Staubsammelbehälter und Staubsaugerunterteil der gesamte Staubsauger emporgehoben werden kann, sobald der Benutzer den Staubsammelbehälter anhebt. Der Griff ist vorzugsweise in Form und Größe an das Gewicht des gesamten Staubsaugers angepasst. Besonders vorzugsweise ist der Griff des Staubsammelbehälters im mittleren oberen Bereich des Staubsaugers angeordnet. Durch diese Ausführung der Erfindung ist erreichbar, dass auf einen weiteren Griff für den gesamten Staubsauger verzichtet werden kann. Vorzugsweise ist das Freigabeelement zum Lösen des Fliehkraftabscheiders aus der Betriebsstellung an dem Griff oder in unmittelbarer Nähe des Griffes angeordnet. In dieser Ausführung der Erfindung kann vorteilhafterweise eine Einhandbedienung ermöglicht werden. Insbesondere ist erreichbar, dass der Staubsammelbehälter mit im Wesentlichen einer Handbewegung freigelegt und entnommen werden kann.

Ein bevorzugter Staubsammelbehälter weist einen Bedienmechanismus zum Öffnen einer Entleerklappe auf. Ein Auslöser der Entleerklappe ist vorzugsweise an oder nahe dem Griff des Staubsammelbehälters angeordnet. Durch diese Ausführung der Erfindung kann vorteilhafterweise ein komfortables Entleeren des entnommenen Staubsammelbehälters mit einer Hand ermöglicht werden. Hierzu kann die Hand, welche den Tragegriff des Staubsammelbehälters umschließt, einfach den in Griffnähe befindlichen Auslöser betätigen, und so den Staubsammelbehälter zum Entleeren öffnen. Der Auslöser ist vorzugsweise ein Knopf, der durch Drücken betätigt wird. Er steht mit der vorzugsweise an der Unterseite des Staubsammelbehälters befindlichen Entleerungsklappe in Funktionsverbindung. Zum Beispiel kann, wenn der Auslöser betätigt wird, der Bedienmechanismus gegen einen Rasthaken drücken, um diesen zu lösen und so die Entleerklappe zu öffnen. Mit einer an der Unterseite des Staubsammelbehälters angeordneten Entleerklappe ist vorteilhafterweise erreichbar, dass sich diese aufgrund der Schwerkraft selbsttätig öffnet, sobald der Rasthaken gelöst ist.

In einer bevorzugten Ausführung der Erfindung schließt der Staubsammelbehälter einen Unterdruckraum des Staubsaugers gegen die Umgebung ab, vorzugsweise im Wesentlichen luftdicht, so dass die Außenwand des Staubsammelbehälters als Bestandteil des Unterdruckraums fungiert. Hierzu ist vorzugsweise eine Verbindungsstelle zwischen Staubsammelbehälter und Unterteil des Staubsaugers luftdicht abgedichtet. Mit dieser Ausführung der Erfindung ist es vorteilhafterweise möglich, auf einen Deckel des Staubsaugers, der bei herkömmlichen Staubsaugern den Abschluss des Unterdruckraums darstellt, zu verzichten. Dies kann die Konstruktion des Staubsaugers vereinfachen und die Herstellungskosten senken.

Ein bevorzugter Staubsammelbehälter ist mit einer Aufnahme für einen Feinstaubfilter ausgestattet. Mit dem Feinstaubfilter kann eine weitere Reinigung der aus dem Auslassbereich des Fliehkraftabscheiders austretenden Luft ermöglicht werden. Dadurch, dass der Feinstaubfilter in den Staubsammelbehälter aufgenommen werden kann, kann die Handhabung insofern vereinfacht werden, als der Benutzer beim Entleeren des Staubsammelbehälters den Feinstaubfilter einfach inspizieren und bei Bedarf auswechseln kann. Es ist ein weiterer erreichbarer Vorteil dieser Ausführung der Erfindung, dass bei der Konstruktion des erfindungsgemäßen Staubsaugers der Aufbau eines herkömmlichen Staubsaugers, der ohne Feinstaubfilter auskommt, weitgehend übernommen werden kann. Dadurch, dass die Aufnahme für den Feinstaubfilter in den zu entnehmenden Staubsammelbehälter, welcher ohnehin neu zu konstruieren ist, integriert ist, kann der konstruktive Aufwand bei der Entwicklung auf die tatsächlich neu hinzukommenden Teile beschränkt werden.

### Kurzbeschreibung der Zeichnungen

Die Erfindung wird im Folgenden anhand schematischer Zeichnungen an einem Ausführungsbeispiel in weiteren Einzelheiten näher erläutert.

Es zeigen:
- Fig. 1:: Eine perspektivische Darstellung eines erfindungsgemäßen Staubsaugers mit dem Fliehkraftabscheider in Entnahmestellung und dem aus dem Staubsauger herausgehobenem Staubsammelbehälter;
- Fig. 2:: Eine Detailansicht des Staubsaugers mit Staubsaugerunterteil und eingesetztem Staubsammelbehälter im Querschnitt wenn der Fliehkraftabscheider in Entnahmestellung vom Staubsammelbehälter weggeschwenkt ist; und
- Fig. 3:: Eine Detailansicht des Staubsaugers mit Staubsaugerunterteil, eingesetztem Staubsammelbehälter und Fliehkraftabscheider in Betriebsstellung im Querschnitt.

### Ausführliche Beschreibung eines Ausführungsbeispiels

Der in Fig. 1 dargestellte Staubsauger 1 umfasst ein Staubsaugerunterteil 2, einen am Staubsaugerunterteil 2 mittels eines nicht dargestellten Scharniers schwenkbar befestigten Fliehkraftabscheider 3 und einen in das Unterteil 2 einsetzbaren Staubsammelbehälter 4. Der Staubsammelbehälter 4 trägt außerdem einen Feinstaubfilter 5. Unterhalb des Staubsammelbehälters 4 befindet sich im Unterteil 2 ein Unterdruckraum 6, dessen obere Begrenzung die Unterseite des Staubsammelbehälters 4 bildet und der bei eingesetztem Staubsammelbehälter durch die Dichtung 7 zwischen Unterteil 2 und Staubsammelbehälter 4 luftdicht abgedichtet wird. Der Staubsammelbehälter 4 weist außerdem einen Griff 8 auf, an dem er aus dem Unterteil 2 des Staubsaugers 1 herausgehoben werden kann.

Fig. 2 erläutert den Mechanismus zum Verankern des Staubsammelbehälters 4 in dem Unterteil 2. Hierzu ist der Staubsammelbehälter 4 mit einem in Richtung des Doppelpfeils 9 geführten Verriegelungsbolzen 10 als Verriegelungselement ausgestattet. Der Verriegelungsbolzen 10 ist mittels einer Spiralfeder 11 als in die in Fig. 2 dargestellte Entriegelungsstellung vorgespannt. In dieser Stellung kann der Staubsammelbehälter 4 von einem Benutzer aus dem Staubsaugerunterteil 2 entnommen werden.

Der Verriegelungsbolzen 10 weist an seinem zum Fliehkraftabscheider 3 weisenden Ende einen Bestätigungsabschnitt 12 und an seinem dem Staubsaugerunterteil 2 zugewandten Ende einen Verriegelungsabschnitt 13 (im unteren Teil der Fig. 3 noch einmal vergrößert dargestellt) auf. Wird, wie in Fig. 3 dargestellt, der Fliehkraftabscheider 3 in seine Betriebsstellung gebracht, so schiebt ein Betätigungsabschnitt 14 des Fliehkraftabscheiders 3 den Verriegelungsbolzen 10 gegen die Kraft der Spiralfeder 11 in Richtung des Pfeils 15 vom Fliehkraftabscheider 3, was zur Folge hat, dass der Verriegelungsabschnitt 13 auf der anderen Seite des Verriegelungsbolzen 10 in eine Vertiefung 16 im Staubsaugerunterteil 2 eingreift, um den Staubsammelbehälter 4 im Unterteil 2 des Staubsaugers zu verankern. Die Lage des Verriegelungsbolzens 10 in der Vertiefung 16 ist im unteren Teil der Fig. 3 noch einmal vergrößert dargestellt. Der Staubsammelbehälter 4 ist ausreichend stark im Unterteil 2 verankert, dass ein Benutzer den gesamten Staubsauger am Griff 8 anheben kann.

Der Fliehkraftabscheider 3 ist durch einen Vorsprung 17, der an eine Unterschneidung 18 eines Rastelements 19 am Griff 8 des Staubsammelbehälters 4 anstößt, am Staubsammelbehälter 4 in seiner Betriebsstellung fest gehalten. Zur Entnahme des Staubsammelbehälters 4 kann ein Benutzer durch Betätigen einer Bedientaste 20 das Rastelement 19 gegen die Federkraft einer Feder 21 aus dem Bereich des Vorsprungs 18 des Fliehkraftabscheiders herausbewegen, um den Fliehkraftabscheider 3 freizugeben. Der Fliehkraftabscheider 3 kann nun in die in Fig. 1 dargestellte geöffnete Stellung gekippt werden. Dabei gibt der Betätigungsabschnitt 14 des Fliehkraftabscheiders den Verriegelungsbolzen 10 frei, der von der Spiralfeder 11 in Richtung des Pfeils 22 in Fig. 2 in die in Fig. 2 dargestellte entriegelte Stellung zurückgestellt wird. Der Benutzer kann den Staubsammelbehälter 4 nun mit dem Griff 8 aus dem Unterteil 2 des Staubsaugers 1 herausheben. Durch Betätigen des Auslösers 23 kann er ein Entleerklappe am Boden des Staubsammelbehälters 4 öffnen, sodass der Inhalt aus dem Staubsammelbehälter 4 nach unten herausfällt.

Durch die Erfindung kann ein einfach konstruierter Staubsauger mit bequem zu entnehmendem Staubsammelbehälter geschaffen werden.

## Patentansprüche

1. Staubsauger (1) mit einem entnehmbaren Staubsammelbehälter (4), der mittels eines Verriegelungselements (10) an dem Unterteil (2) des Staubsaugers (1) lösbar verankert werden kann, und einem Fliehkraftabscheider (3), durch den der Staub aus der staubbeladenen Luft in den Staubsammelbehälter (4) abscheidbar ist, wobei der Fliehkraftabscheider (3) zur Entnahme des Staubsammelbehälters (4) bewegbar ist, wobei das Verriegelungselement (10) so ausgebildet und an dem Staubsauger (1) angeordnet ist, dass es von dem Fliehkraftabscheider (3) betätigt werden kann, **dadurch gekennzeichnet, dass** ein Verriegelungsabschnitt (13) des Verriegelungselements (10) in eine Aufnahme und/oder eine Hinterschneidung im Unterteil (2) des Staubsaugers (1) eingreift, um den Staubsammelbehälter (4) an dem Unterteil (2) zu verankern [S, 3; Z. 11 -14].

2. Staubsauger (1) nach Anspruch 1, **dadurch gekennzeichnet, dass** das Verriegelungselement (10) an dem Staubsammelbehälter (4) angeordnet ist.

3. Staubsauger (1) nach Anspruch 1 oder 2, **dadurch gekennzeichnet, dass** der Fliehkraftabscheider (3) zwischen einer Betriebsstellung und einer Entnahmestellung, in der der Staubsammelbehälter (4) von außen zugänglich ist, bewegbar ist.

4. Staubsauger (1) nach Anspruch 3, **dadurch gekennzeichnet, dass** der Fliehkraftabscheider (3) in seiner Betriebsstellung das Verriegelungselement (10) in eine Verriegelungsstellung bringen kann, in der es den Staubsammelbehälter (4) an dem Unterteil (2) des Staubsaugers (1) verankert.

5. Staubsauger (1) nach einem der vorherigen Ansprüche, **dadurch gekennzeichnet, dass** er eine Rückstelleinrichtung (11) umfasst, um das Verriegelungselement (10) von der Verriegelungsstellung in eine Entriegelungsstellung zu bringen, wenn das Verriegelungselement (10) nicht von dem Fliehkraftabscheider (3) betätigt wird.

6. Staubsauger (1) nach einem der vorherigen Ansprüche, **dadurch gekennzeichnet, dass** er eine Halteeinrichtung (17, 18, 19, 20, 21) umfasst, um den Fliehkraftabscheider (3) in der Betriebsstellung lösbar festzuhalten.

7. Staubsauger (1) nach einem der vorherigen Ansprüche, **dadurch gekennzeichnet, dass** der Staubsammelhälter (4) mit einem Griff (8) zur Entnahme aus dem Staubsauger (1) ausgestattet ist.

8. Staubsauger (1) nach einem der vorherigen Ansprüche, **dadurch gekennzeichnet, dass** der Staubsammelbehälter (4) einen Bedienmechanismus zum Öffnen einer Entleerklappe aufweist, dessen Auslöser (23) an oder nahe dem Griff (8) des Staubsammelbehälters (4) angeordnet ist.

9. Staubsauger (1) nach einem der vorherigen Ansprüche, **dadurch gekennzeichnet, dass** der Staubsammelbehälter (4) einen Unterdruckraum (6) des Staubsaugers (1) abschließt.

10. Staubsauger (1) nach einem der vorherigen Ansprüche, **dadurch gekennzeichnet, dass** der Staubsammelbehälter (4) eine Aufnahme für einen Feinstaubfilter (5) aufweist.

## Claims

1. Vacuum cleaner (1) with a removable dust collecting container (4), which can be detachably fixed to the lower part (2) of the vacuum cleaner (1) by means of a locking element (10), and a cyclone (3) by which the dust is separable from the dust-laden air in the dust collecting container (4), wherein the cyclone (3) is movable for removal of the dust collecting container (4), and wherein the locking element (10) is so constructed and arranged at the vacuum cleaner (1) that it can be actuated by the cyclone (3), **characterised in that** a locking section (13) of the locking element (10) engages in a receptacle and/or an undercut in the lower part (2) of the vacuum cleaner (1) in order to fix the dust collecting container (4) to the lower part (2).

2. Vacuum cleaner (1) according to claim 1, **characterised in that** the locking element (10) is arranged at the dust collecting container (4).

3. Vacuum cleaner (1) according to claim 1 or 2, **characterised in that** the cyclone (3) is movable between an operating setting and a removal setting in which the dust collecting container (4) is accessible from outside.

4. Vacuum cleaner (1) according to claim 3, **characterised in that** the cyclone (3) in its operational setting can bring the locking element (10) into a locking setting in which it fixes the dust collecting container (4) to the lower part (2) of the vacuum cleaner (1).

5. Vacuum cleaner (1) according to any one of the preceding claims, **characterised in that** it comprises a resetting device (11) in order to bring the locking element (10) from the locking setting to an unlocking setting when the locking element (10) is not actuated by the cyclone (3).

6. Vacuum cleaner (1) according to any one of the preceding claims, **characterised in that** it comprises a retaining device (17, 18, 19, 20, 21) in order to releasably retain the cyclone (3) in the operating setting.

7. Vacuum cleaner (1) according to any one of the preceding claims, **characterised in that** the dust collecting container (4) is equipped with a handle (8) for the removal from the vacuum cleaner (1).

8. Vacuum cleaner (1) according to any one of the preceding claims, **characterised in that** the dust collecting container (4) comprises an operating mechanism for opening an emptying flap, the trigger (23) of which is arranged at or near the handle (8) of the dust collecting container (4).

9. Vacuum cleaner (1) according to any one of the preceding claims, **characterised in that** the dust collecting container (4) closes off a vacuum space (6) of the vacuum cleaner (1).

10. Vacuum cleaner (1) according to any one of the preceding claims, **characterised in that** the dust collecting container (4) has a receptacle for a fine dust filter (5).

## Revendications

1. Aspirateur (1) doté d'un récipient collecteur de poussière (4) amovible qui peut être fixé de manière détachable sur la partie inférieure (2) de l'aspirateur (1) au moyen d'un élément de verrouillage (10), et d'un cyclone (3) à travers lequel la poussière provenant de l'air chargé de poussière est déposée dans le récipient collecteur de poussière (4), le cyclone (3) étant déplaçable pour retirer le récipient collecteur de poussière (4), l'élément de verrouillage (10) étant réalisé et disposé sur l'aspirateur (1) de manière à ce qu'il puisse être activé par le cyclone (3), **caractérisé en ce qu'**une section de verrouillage (13) de l'élément de verrouillage (10) a prise dans un logement et/ou dans une contre-dépouille dans la partie inférieure (2) de l'aspirateur (1) afin de fixer le récipient collecteur de poussière (4) sur la partie inférieure (2).

2. Aspirateur (1) selon la revendication 1, **caractérisé en ce que** l'élément de verrouillage (10) est disposé sur le récipient collecteur de poussière (4).

3. Aspirateur (1) selon la revendication 1 ou 2, **caractérisé en ce que** le cyclone (3) est déplaçable entre une position de fonctionnement et une position de retrait, dans laquelle le récipient collecteur de poussière (4) est accessible depuis l'extérieur.

4. Aspirateur (1) selon la revendication 3, **caractérisé en ce que** le cyclone (3), dans sa position de fonctionnement, peut amener l'élément de verrouillage (10) dans une position de verrouillage, dans laquelle il fixe le récipient collecteur de poussière (4) sur la partie inférieure (2) de l'aspirateur (1).

5. Aspirateur (1) selon l'une quelconque des revendications précédentes, **caractérisé en ce qu'**il comprend un dispositif de rappel (11) afin d'amener l'élément de verrouillage (10) de la position de verrouillage dans une position de déverrouillage lorsque l'élément de verrouillage (10) n'est pas activé par le cyclone (3).

6. Aspirateur (1) selon l'une quelconque des revendications précédentes, **caractérisé en ce qu'**il comprend un dispositif de maintien (17, 18, 19, 20, 21) pour maintenir de manière amovible le cyclone (3) en position de fonctionnement.

7. Aspirateur (1) selon l'une quelconque des revendications précédentes, **caractérisé en ce que** le récipient collecteur de poussière (4) est équipé d'une poignée (8) pour le retrait hors de l'aspirateur (1).

8. Aspirateur (1) selon l'une quelconque des revendications précédentes, **caractérisé en ce que** le récipient collecteur de poussière (4) présente un mécanisme de commande destiné à ouvrir un clapet de vidange, dont le déclencheur (23) est disposé sur la poignée (8) ou près de la poignée du récipient collecteur de poussière (4).

9. Aspirateur (1) selon l'une quelconque des revendications précédentes, **caractérisé en ce que** le récipient collecteur de poussière (4) termine une chambre de sous-pression (6) de l'aspirateur (1).

10. Aspirateur (1) selon l'une quelconque des revendications précédentes, **caractérisé en ce que** le récipient collecteur de poussière (4) présente un logement pour un filtre pour poussière fine (5).
